# EUROPÄISCHE PATENTSCHRIFT

(11) **EP 0 083 749 B1**
(45) Veröffentlichungstag und Bekanntmachung des Hinweises auf die Patenterteilung: **12.11.1986**
(21) Anmeldenummer: 82111501.1
(22) Anmeldetag: 11.12.1982
(51) Int. Cl.: A63C 9/084

(54) **Sicherheitsskibindung**
Safety ski binding
Fixation de ski de sécurité

(30) Priorität: 11.12.1981 AT 5306/81
(43) Veröffentlichungstag der Anmeldung: 20.07.1983
(73) Patentinhaber: TMC CORPORATION, CH-6340 Baar/Zug (CH)
(72) Erfinder: Krob, Erwin, A-1150 Wien (AT); Bauer, Helmut, A-1210 Wien (AT)
(74) Vertreter: Szász, Tibor, Dipl.-Ing.

## Beschreibung

Fersenniederhalter für eine Sicherheitsskibindung mit einem um eine Querachse und eine Hochachse schwenkbaren Sohlenhalter, welcher durch erst bei Überwindung vorbestimmter Höhen- bzw. Seitenauslösekräfte nachgebende, jeweils aus einem Rastelement und einer Gegenrast bestehende Verrastungen in seiner den Schuh haltenden Normallage gehalten ist und bei dem die sich aus dem gleichzeitigen Auftreten von Höhen- und Seitenauslösekräften ergebende wirksame Auslösekraft mit fortschreitender Änderung der Belastungsrichtung von der Vertikalen bis zu einer vorgegebenen Grenze abnimmt, wobei die beiden Rastelemente an einem schwenkbaren Hebel voneinander örtlich getrennt vorgesehen sind, und das gegen Höhenauslösekraft wirksame Rastelement mit einer am hinteren Bereich des Sohlenhalters vorgesehenen Gegenrast die erste Verrastung bildet, und das gegen Seitenauslösekräfte wirksame Rastelement mit einer weiteren Gegenrast, welche an einem mit dem Ski fixierbaren Bauteil vorgesehen ist, die zweite Verrastung bildet, und wobei der Hebel an einer parallel zur Querachse des Sohlenhalters verlaufenden Halteachse gelagert ist, welche ihrerseits in einem Tragkörper angeordnet ist, welcher um einen die Hochachse bildenden, in einer Grundplatte der Bindung verankerten Drehzapfen, gegebenfalls gegen die Kraft einer Rückholfeder, verschwenkbar ist und welcher Hebel an seiner dem für die Höhenauslösung vorgesehenen Rastelement abgewandten Seite eine Stützfläche für eine Auslösefeder aufweist.

Ein Fersenniederhalter der eingangs genannten Art ist in derAT-B 294.645 beschrieben. Bei dieser bekannten Ausführung, welche sich sowohl auf einen Vorderbacken als auch auf einen Fersenhalter bezieht, ist es nachteilig, daß eine Querbewegung der Bindung nicht nur die Auslösung der Querrastvorrichtung, sondern gleichzeitig auch der Hubrastvorrichtung bewirkt. Dies ist im Falle der Verwendung dieses bekannten Fersenhalters nachteilig, weil ein Fersenhalter gegen rein seitliche Kräfte zwecks einer sicheren Skiführung unempfindlich sein soll.

Aus der DE-A-1806780 ist ein ähnlicher Fersenniederhalter bekannt geworden. Bei diesem sind beide Verrastungen für die Höhen- und Seitenauslösekräfte von einem gemeinsamen Rastelement und von einem mit diesem zusammenwirkenden, sowohl für die Höhen- als auch für die Seitwärtsauslösung wirksamen Rastenträger ausgebildet. Dabei weist der Rastenträger für die Höhen- und Seitwärtsauslösung maßgebliche, als je eine Raste wirksame Steuerflächen auf. Ein Nachteil dieser bekannten Ausführung liegt darin, daß sowohl das Rastelement als auch der Rastenträger für zwei Auslösevorrichtungen verantwortlich ist. Aus diesem folgt, daß - insbesondere wegen baulichen Gegebenheiten - Kompromisse in Kauf genommen werden müssen. Die praktische Erfahrung zeigt, daß derartige Kompromisse für die tatsächliche Lösung nicht befriedigend gewesen sind und bei einem am Markt tatsächlich vertriebenen Produkt für die Seitenauslösung eine weitere Steuerkurve geschaffen worden ist, welche zwischen der Grundplatte und dem Gehäuse des Fersenhalters vorgesehen ist. Diese Ausführungsform hat wiederum den Nachteil, daß sich zwischen Grundplatte und Gehäuse Schnee, Eis od. dgl. anhäufen kann, wodurch die Auslösevorgänge unkontrollierbar werden können.

Aus der AT-B-338.151 (Fig.6) ist es ebenfalls bekannt, zwischen den beiden Rastelementen einen schwenkbar gelagerten Hebel anzuordnen, wobei dieser Hebel an seiner Rückseite durch einen federbelasteten Schieber beaufschlagt ist und mit seinem dem Sohlenniederhalter zugewandten Bereich den letzteren in Position hält. Das Hochschwenken des Sohlenniederhalters erfolgt um eine quer zur Skilängsrichtung verlaufende Achse, welche oberhalb des Schiebers, etwa in der Höhe der Abstützfläche des Sohlenniederhalters, angeordnet ist. Die vertikale Achse, um welche der Sohlenniederhalter bei seitlichen Belastungen verschwenkbar ist, ist durch zwei Halbachsen (oder Achsstumpfen) gebildet, welche ihrerseits am Hebel bzw. am an der Querachse gelagerten, hochschwenkbaren Sohlenniederhalter gelagert sind. Dies hat zur Folge, daß die Querachse bei Auftreten von seitlichen Kräften im Endeffekt auch von Schubkräften beansprucht wird, welche von den beiden Lagern dieser Achse aufgenommen werden müssen, wodurch diese Achse in diesen Bereichen leicht ausgeleiert werden kann. Dieser Umstand würde dann zu einem nicht erwünschten Wackeln des gesamten Sohlenniederhalters führen.

In der AT-B-305.843 (der Anmelderin) ist weiters vorgeschlagen worden, die zweite Verrastung durch eine am Sohlenhalter vorgesehene Raste und ein am Ski angeordnetes, etwa kurvenbahnförmigen Rastelement zu schaffen. Obzwar sich diese Ausführungsform in der Praxis bewährt hat, wird dabei als nachteilig empfunden, daß das Einsteigen in die ausgelöste Bindung bei schwierigen Geländeverhältnissen etwas Geschicklichkeit erfordert.

Aus der AT-B-327.759 (der Anmelderin) ist weiters bereits bekannt, die Auslösefeder mittels eines Federkäfiges im Auslösehebel zu lagern und so eine um eine gemeinsame Schwenkachse verschwenkbare Einheit zu schaffen. Diese Lösung ermöglicht jedoch nur ein Hochschwenken des Fersenhalters, jedoch keine Freigabe desselben in der Richtung von im Raum diagonal wirkenden, Drehstürze verursachenden Kräften.

Die DE-A-28 38 904 beschreibt weiters eine Lösung, die im wesentlichen aus der Addition der beiden letztgenannten AT-Patentschriften entstanden ist und deren Nachteile ebenfalls beinhaltet. Die bekannten Ausführungen haben weiters den Nachteil, daß mit zunehmenden seitlichen Auslösungen die Halterung in der horizontalen Ebene ansteigend empfindlicher auf ein Wackeln wird, wodurch die Skiführung, wenn es noch zu keinem Auslösen kommen sollte, unexakt werden kann.

Die Erfindung hat sich die Aufgabe gestellt, hier Abhilfe zu schaffen und einen Fersenhalter für eine Sicherheitsskibindung der eingangs genannten Art derart zu gestalten, daß der Hebel in jeder seiner Lagen an der am skifesten Bauteil vorgesehenen Gegenrast abgestützt werden soll.

Gelöst wird die gestellte Aufgabe erfindungsgemäß dadurch, daß entweder das am Hebel vorgesehene Rastelement durch zumindest ein elastisches Element beaufschlagt an der Gegenrast des auf dem Ski fixierbaren Bauteils federnd abgestützt ist, oder die Gegenrast des auf dem Ski fixierbaren Bauteils relativ zu einer skifixen Halterung dieses Bauteils in Schließrichtung dieser Verrastung hin am Rastelement des Hebels federnd abgestützt ist, wobei sowohl das Rastelement als auch die Gegenrast jeweils für die Seitenauslösung vorgesehen sind.

Durch die erfindungsgemäße Maßnahme wird sichergestellt, daß der Hebel in jeder seiner Lagen am Ski fixierbaren Bauteil elastisch abgestützt ist, so daß einerseits die am Hebel angreifenden Kräfte von dem am Ski fixierbaren Bauteil ständig kraftschlüssig übernommen werden können und anderseits der Auslösevorgang durch die Wahl der miteinander korrespondierenden Oberfläche des am Ski fixierbaren Bauteils und des Hebels bestimmt werden kann. Weiters wird auf diese Weise gewährleistet, daß kleinere Stöße, welche während des Skifahrens auftreten, keinen Auslösevorgang einleiten, weil die erwähnten Stöße von der der Auslösefeder gegenüber wesentlich schwächeren Federkraft des elastischen Elementes aufgenommen werden. Dies bedeutet eine Ausdehnung des Elastizitätsbereiches der erfindungsgemäßen Sicherheitsskibindung, wobei die übrigen Bestimmungsmerkmale, wie Abmessungen, Federkonstante usw. unverändert beibehalten werden können. Schließlich ist eine von Umwelteinflüssen weitgehendst geschützte Konstruktion gegeben.

Aus dem Stand der Technik nach der AT-B-271.288 (s. Fig. 1) oder DE-A-23 40 420 (s. Fig. 4) sind zwar Fersenhalter bekannt geworden, bei denen entweder Rastelemente oder Gegenrast in Richtung auf das entsprechende gegenüberliegende Teil der Verrastung federnd beaufschlagt ist, jedoch kann keiner dieser Druckschriften ein mit zwei Rastelementen und zusätzlich einer Steuerfläche für einen von der Auslösefeder beaufschlagten Schieber ausgestatteter Hebel entnommen werden. Somit stellt sich bei diesen bekannten Lösungen auch nicht die dem Anmeldungsgegenstand zugrundeliegende Aufgabe der Abstützung des Hebels in jeder seiner Lagen an der am Ski fixierbaren Bauteil vorgesehenen Gegenrast.

Eine vorteilhafte Ausführungsform der Erfindung kennzeichnet sich dadurch aus, daß der auf dem Ski fixierbare Bauteil vor dem Drehzapfen für den Tragkörper des Fersenhalters angeordnet ist, an dessen dem Tragkörper abgewandten Bereich die von einer Steuerfläche einer Wippe, Rolle oder Hülse gebildete Gegenrast für die Seitenauslösung vorgesehen ist, und daß die Wippe, Rolle oder Hülse unter Zwischenschaltung zumindest einer Feder am auf dem Ski fixierbaren Bauteil federnd abgestützt ist.

Eine andere vorteilhafte Ausführungsform der Erfindung besteht darin, daß der auf dem Ski fixierbare Bauteil einen Haltebolzen aufweist, welcher Haltebolzen an zumindest einem aus einem aufgebogenen Teil der Grundplatte gebildeten Widerlager, an Lagerstellen oder an einem gesonderten bindungsfesten Widerlager od. dgl. befestigt ist und die Wippe, Rolle oder Hülse trägt, daß am Hebel eine das Rastelement bildende Steuerkurve vorgesehen ist, welche Steuerkurve, wie an sich bekannt, sich im wesentlichen quer zur Skilängsachse erstreckt und eine Rastpfanne zur seitlich gesperrten Aufnahme der ihr zugeordneten Gegenrast (Haltebolzen od. Wippe, Rolle od. Hülse) für die Abfahrt aufweist und anschließend an die Rastpfanne in beiden Richtungen zu den beiden Seitenkannten des Ski hin verlaufend mit Kurvenabschnitten für eine gesteuerte Drehsturzauslösung ausgestattet ist. Durch diese erfindungsgemäße Maßnahme wird eine flächenartige Auflage zwischen dem Rastelement und der Gegenrast besonders günstig und in einfacher Weise gewährleistet, weiters eine gesperrte Lage des Fersenhalters gegen rein seitliche Auslösekräfte und nach Aufheben dieser Sperrzone eine gesteuerte Diagonalauslösung verwirklicht.

Eine weitere Entwicklung dieses Erfindungsgedankens besteht darin, daß der Haltebolzen in einer parallel zur Skioberseite verlaufenden Ebene liegt, sich im wesentlichen normal zur Skilängsachse erstreckt, daß an diesem Haltebolzen eine Wippe gelagert ist, deren einer Endbereich die als Gegenrast wirksame Steuerfläche trägt, und daß die Wippe am auf dem Ski befestigbaren Bauteil mittels einer Schenkelfeder beaufschlagt gelagert ist. Diese Lösung ermöglicht eine Herstellung in Baukastenreihe für Skibindungen, welche unterschiedliche Bedingungen zu erfüllen haben, z. B. betreffend des Alters, des Gewichtes, des Fahrkönnens, da lediglich die Wippe und die Feder den jeweiligen Erfordernissen entsprechend anders gestaltet sein müssen.

Gemäß einem weiteren Erfindungsmerkmal ist die Oberseite des auf dem Ski befestigbaren Bauteils als ein Anschlag für die als zweiarmiger Hebel gestaltete Wippe ausgebildet, welcher deren Verschwenkvermögen begrenzt. Durch diese Maßnahme wird ein Wiedereingriff zwischen Hebel und Wippe nach jeder Schwenkbewegung des Hebels gewährleistet, d. h. auch dann, wenn der Hebel sich mit seinem die das Rastelement bildende Steuerkurve aufweisenden Bereich aus dem Schwenkbereich der Wippe wegschwenken würde.

Eine andere Weiterentwicklung des vorher genannten Erfindungsgedankens besteht darin, daß der Haltebolzen mit der Skioberseite einen Winkel einschließt und daß am Haltebolzen eine als eine kegelstumpfförmige Rolle ausgebildete Gegenrast angeordnet ist, welche durch eine in Längsrichtung des Bolzens wirksame Schraubenfeder beaufschlagt ist. Dadurch stützt sich der Hebel in der Fahrtstellung kontinuierlich immer entlang einer Fläche der Rolle ab, wodurch günstige Reibungsverhälnisse (Flächendruck anstatt Liniendruck) erzielt werden.

Eine Weiterentwicklung dieses letzteren Erfindungsgedankens besteht darin, daß die Feder mit ihrem einen Ende unmittelbar an der Basis der kegelstumpförmigen Rolle und mit ihrem anderen Ende, vorzugsweise unter Zwischenschaltung einer Unterlagsscheibe, am Widerlager abgestützt ist. Durch diese Anordnung kann eine besonders kompakte Bauweise für den am Ski fixierbaren Bauteil erreicht werden.

Eine noch weitere Variante des im vorangehend angeführten Erfindungsgedankens besteht darin, daß der Bolzen an der Grundplatte hochstehend, im wesentlichen lotrecht zu dieser angeordnet und in der Grundplatte befestigt, beispielsweise vernietet ist, daß als Gegenrast eine am Bolzen auf- und abschiebbar Hülse vorgesehen ist, welche Hülse an ihrem der Grundplatte abgelegenen, freien Endbereich einen Flansch trägt oder flanschartig aufgebreitet ist, wobei der untere Teilbereich dieses Flansches auf der das Rastelement bildende Steuerkurve des Hebels aufsitzt und daß die Hülse von einer Feder beaufschlagt ist, welche zwischen der Oberseite der Hülse und der Unterseite des Kopfes des Bolzens angeordnet ist. Auch bei dieser Ausführungsform ist eine, geringe Reibungen verursachende Flächenauflage zwischen Rastelement und Gegenrast gewährleistet. Die Anpassung an unterschiedliche Abmessungen der Konstruktion kann durch einfachen Tausch der Hülse bzw. der entsprechenden Wahl des Flansches bzw. des flanschartigen Bereiches der Hülse vorgenommen werden.

In Weiterentwicklung dieses Erfindungsgedankens ist weiters vorgesehen, daß in der Oberseite der Hülse eine Aussparung ausgebildet ist, welche einen Sitz für die Feder bildet, wobei das andere Ende der Feder unter Zwischenschaltung einer Unterlagsscheibe am Kopfteil des Haltebolzens abgestützt ist. Dadurch ist einerseits eine gute Führung für die Feder gegeben, ohne daß hiefür ein gesonderter Federkäfig erforderlich wäre, weiters kann der Kopf des Haltebolzens selbst kleine Abmessungen aufweisen, welcher Umstand aus Herstellungsgründen zweckmäßig ist, ohne daß die Abmessungen der Feder berücksichtigt werden müßten.

Ein anderes Erfindungsmerkmal wird darin erblickt, daß der Hebel aus zwei, an der gemeinsamen Halteachse schwenkbar gelagerten Halteteilen besteht, wobei der erste Halteteil das mit der am Sohlenhalter vorgesehenen Gegenrast zusammenwirkende Rastelement (Nase) trägt und von der Auslösefeder beaufschlagt ist, und der zweite Hebelteil, bezogen auf die Halteachse, als ein zweiarmiger Hebel wippenartig ausgebildet ist, daß das Rastelement als ein Gleitstück an einem Endbereich des wippenartigen Hebelteils vorgesehen oder als ein Gleitstück dieses Hebelteils ausgebildet ist, welcher Hebelteil an seinem anderen Endbereich, unter Zwischenschaltung einer Feder, am Tragkörper abgestützt ist, wobei der nach vorne weisende Bereich des Tragkörpers vom auf dem Ski fixierbaren Bauteil übergriffen ist, und daß der zweite Hebelteil mit seinem das Gleitstück aufweisenden Endbereich - und somit der gesamte Hebel - am auf dem Ski fixierbaren Bauteil federnd abgestützt ist. Diese Ausführungsform zeichnet sich durch die unabhängige Ausgestaltung von Hebel und des ihm zugehörigen Rastelementes aus.

In Weiterentwicklung dieses Erfindungsgedankens weist der erste Hebelteil des Hebels eine in Skilängsrichtung verlaufende Aussparung auf, wobei der wippenartige (zweite) Hebelteil an der gemeinsamen Halteachse diese Aussparung durchsetzend angeordnet ist. Dadurch wird ein kompakter Aufbau erzielt, wobei das Verschwenken des Tragkörpers in der horizontalen Ebene ein gleichmäßiges Verschwenken und somit ein Steuern des Hebels nach sich zieht.

Es ist weiters in diesem Zusammenhang erfindungswesentlich, daß der zweite Hebelteil an seinem die Feder aufweisenden Ende einen nach unten hin gerichteten Fortsatz aufweist, welcher als eine Zentrierung für die Feder dient, und daß der nach vorne verlängerte Bereich des Tragkörpers eine als ein Sitz ausgebildete Ausnehmung zur Aufnahme des anderen Endes der Feder aufweist. Hiedurch ist auch ohne seitliche Führung ein sicherer Halt für die Feder gegeben.

Eine noch andere Ausgestaltung der Erfindung ist dadurch gekennzeichnet, daß der zweite Hebelteil, bezogen auf die Halteachse des zweiteiligen Hebels, um welche er schwenkbar ist, als ein einarmiger Hebel mit einem Fortsatz ausgebildet ist, wobei der zweite Hebelteil, der eine nach vorne offene Aussparung aufweist, mit seinem der Halteachse zugewandten (Lager-)Bereich den ersten Hebelteil umgreift und der freie Endbereich dieses zweiten Hebelteiles die als Rastelement wirksame Steuerkurve trägt, welche von unten her in eine am auf dem Ski fixierbaren Bauteil ausgebildete Gegenrast eingreift und an diese anliegt, und wobei der Fortsatz als ein am Tragkörper abgestütztes, vorzugsweise aus dem Material des zweiten Hebelteils gestaltetes, federndes Element (als eine federnde Stütze) ausgebildet ist. Diese Lösung zeichnet sich zufolge der einteiligen (einstückigen) Ausbildung von Wippe und Feder insbesondere durch ihre einfache und kostensparende Herstellungsart aus.

Es ist weiters erfindungswesentlich, daß das federnde Element als ein von oben nach unten und von hinten nach vorn weisendes, gebogenes (gekrümmtes) Gebilde ausgestaltet ist, dessen Querschnitt vorzugsweise konstant ist. Dadurch ist eine Art geschlossene Bauweise von Wippe und deren Fortsatz gegeben. Des weiteren steht dem Konstrukteur mehr Freiheit hinsichtlich der Wahl der Abmessungen zur Verfügung, als wenn der das federnde Element bildende Fortsatz nach rückwärts weisend « offen wäre.

Weitere Merkmale, Vorteile und Einzelheiten der Erfindung werden nun an Hand der Zeichnung, die mehrere Ausführungsbeispiele darstellt, näher beschrieben. Hiebei zeigen : die Fig. 1 und 2 ein erstes Ausführungsbeispiel der erfindungsgemäßen Sicherheitsskibindung, wobei die Fig. 1 ein Längsschnitt entlang der Linie I-I der Fig. 2 und die Fig. 2 ein Schnitt entlang der Linie 11-11 der Fig. 1 sind, die Fig. 3 bis 6 vier weitere Ausführungsbeispiele, jeweils ähnlich der Darstellung der Fig. 1.

In der nun folgenden Beschreibung wurden Bauteile identischer Ausgestaltung und Funktion mit jeweils gleichen Bezugsziffern, Bauteile deren Ausgestaltung unterschiedlich, ihre Funktion aber ident oder vergleichbar ist, mit gleichen Bezugsziffern, zur Unterscheidung jedoch mit einem oder mit mehreren Strichen (', ", ""^{w}) bezeichnet.

In der Fig. 1 und 2 ist eine in ihrer Gesamtheit als ein Fersenhalter 1 bezeichnete Sicherheitsskibindung erkennbar. Der Fersenhalter 1 ist in bekannter Weise mittels einer Grundplatte 4 entlang einer Führungsschiene 3, welche ihrerseits auf der Oberseite eines Skis 2 in bekannter Weise, beispielsweise durch nicht dargestellte Schrauben, befestigt ist, gegen Abheben von der Oberseite des Skis 2 gehalten. Zur Anpassung an unterschiedlich lange Skischuhe kann der Fersenhalter 1 mittels der Grundplatte 4 relativ zur Führungsschiene 3 in der Richtung der Längsachse des Skis 2 verschoben und in einer an sich bekannten Weise in jeweils gewünschten Lagen gesichert (lösbar fixiert) werden. Die Art und Weise der Längsverstellung bildet nicht Gegenstand vorliegender Erfindung.

In der Grundplatte 4 ist eine als ein Drehzapfen 5 ausgebildete Hochachse vernietet, um welche ein Tragkörper 6 des Fersenhalters 1 in der horizontalen Ebene, vorzugsweise gegen die Kraft einer Rückholfeder 5a, verschwenkbar gelagert ist. Die Verwendung der Rückholfeder 5a gewährleistet, daß der Fersenhalter 1 nach einem zumindest teilweise in der horizontalen Ebene erfolgten Verschwenkauslösung in seine Mittellage (in die Abfahrtsstellung) automatisch zurückgestellt wird.

Der Tragkörper 6 weist an seinem oberen Bereich eine quer zur Skilängsachse und parallel zur Oberseite des Skis 2 verlaufende, beispielsweise und wie an sich bekannt, von zwei Achszapfen 7a, 7b (vgl. Fig. 2) gebildete Schwenkachse 7 auf, um welche ein Sohlenhalter 8 hochschwenkbar gelagert ist, sowie eine weitere, zur Schwenkachse 7 parallel verlaufende, etwa im mittleren Bereich des Tragkörpers 6 angeordnete Halteachse 9, um welche ein Hebel 10 schwenkbar gelagert ist. An den Achszapfen 7a, 7b ist noch ein Auslösehebel 23 gelagert (s. nur Fig.1), in welchem eine den Hebel 10 beaufschlagende Auslösefeder 13 untergebracht ist. Die Anordnung einer solchen Feder in einem Auslösehebel ist für sich bekannt und bildet daher keinen Gegenstand der Erfindung. Die Einstellung der wirksamen Kraft der Auslösefeder 13 erfolgt in bekannter Weise mittels einer sich an einem Federkäfig 21 abstützenden Stellschraube 15. Die Auslösefeder 13 ist mit einem ihrer Endbereiche an einem von der Stellschraube 15 betätigbaren Federwiderlager 14 und mit ihrem anderen Endbereich unter Zwischenschaltung eines Schiebers 11, welcher im Federkäfig 21 geführt ist, am Hebel 10 abgestützt.

Der Hebel 10 ist, wie an sich bekannt, als ein Rastenträger sowohl für eines der Rastelemente, welche gegen die Höhenauslösekräfte nachgeben, als auch für eines der Rastelemente, welche gegen die Seitenauslösekräfte wirksam sind, ausgebildet. Als Verrastung gegen das Hochschwenken dient eine Nase 10a des Hebels 10, welche an einer Gegenraste 8a des Sohlenhalters 8 von hinten her eingreifend abgestützt ist. Die gegen das Verschwenken in der horizontalen Ebene wirksame Verrastung ist von einer noch näher zu beschreibenden Steuerkurve 12 des Hebels 10 gebildet, welche an einer ebenfalls noch zu beschreibenden Steuerfläche 17 eines auf dem Ski fixierbaren Bauteiles 16 abgestützt ist.

Der auf Ski fixierbare Bauteil 16 ist im vorliegenden Fall von einem in einem Widerlager 4a, auf dessen Einzelheiten noch später eingegangen wird, gelagerten Haltebolzen 18 und von einer an diesem letzteren schwenkbar angeordneten Wippe 19 gebildet. Der Haltebolzen 18 verläuft in einer parallel zur Grundplatte 4 liegenden Ebene quer zur Skilängsrichtung, so daß die Wippe 19 in der vertikal zur Skioberseite 2a liegenden Ebene schwenkbar ist. Der Haltebolzen 18 ist gegen Verschieben in der Richtung seiner Längsachse relativ zum Widerlager 4a, in bekannter Art, beispielsweise mittels zweier Splinte, gesichert.

Die Steuerfläche 17 ist am dem Hebel 10 zugewandten (vorderen) Endbereich der Wippe 19 ausgebildet. Letztere ist am Widerlager 4a unter Zwischenschaltung einer als Schenkelfeder gestalteten Feder 24 abgestützt.

Das Widerlager 4a besteht aus zwei Lagerlaschen 4a" 4a_{z}, welche auf der Oberseite der Grundplatte 4 befestigt, z. B. angeschweißt, sind. Dabei durchsetzt das erstellte Widerlager 4a eine Aussparung 6a des Tragkörpers 6. Da der Tragkörper 6 in seiner montierten Lage von einer rückgebogenen Führungskante 4b der Grundplatte 4 gehalten ist, ist die Aussparung 6a des Tragkörpers 6 von einer ausreichenden Größe, um den Tragkörper 6 montieren zu können. Anläßlich der Montage wird daher erst der Tragkörper 6 mit seiner Aussparung 6a über das Widerlager 4a gesetzt, sodann die Vorderkante 6b des Tragkörpers 6 unter die Führungskante 4b der Grundplatte 4 geführt, der Tragkörper 6 nach vorne gedrückt und anschließend die Position des Tragkörpers 6 an der Grundplatte 4 mittels des Drehzapfens 5 festgelegt.

Die am Hebel 10 vorgesehene Steuerkurve 12 weist eine für sich bekannte Gestalt auf. Diese Gestalt ist am besten der Fig. 2 zu entnehmen. Dabei ist es erkennbar, daß in der Abfahrtsstellung des Ferse.nhalters 1 die Wippe 19 in einer Rastpfanne 12a der Steuerkurve 12 liegt, wodurch eine wackelfreie Halterung in der Abfahrtstellung des Fersenhalters 1 gewährleistet wird. Anschließend an die Rastpfanne 12a sind beidseitig Kurvenabschnitte 12bᵢ, 12b₂ erkennbar, welche in der Richtung der beiden Seitenkanten des Skis 2 hin weisen und gemäß ihrer Gestalt die vorgeschriebene Steuerung bei Drehstürzen bewirken. Auf diese Vorgangsweise wird noch später ausführlicher eingegangen werden.

Durch die oben beschriebene Ausgestaltung des Bauteiles 16 und der Steuerkurve 12 wird gewährleistet, daß der Hèbel 10 in jeder seiner Lagen am Bauteil 16 abgestützt ist, so daß anläßlich eines Verschwenkens des Hebels 10 in der horizontalen Ebene (zufolge des Auftretens von Kräften sowohl in der vertikalen als auch in der horizontalen Ebene) auch der Sohlenhalter 8 bis zu seiner Freigabe vom federbelasteten Hebel 10 geführt gehalten ist, so daß ein Wackeln des Sohlenhalters 8 bzw. des Fersenhalters 1 weder in der Abfahrtsstellung noch während eines begonnenen Auslösevorganges bis zum Erreichen der Grenze der Elastizität eintritt.

Um den Fersenhalter 1 nach einem willkürlichen oder unwillkürlichen Auslösevorgang immer einsteigbereit zu halten, ist eine Öffnungsfeder 22 vorgesehen, welche beispielsweise als eine an der Schwenkachse 7 angeordnete Schenkelfeder ausgebildet ist.

Die Wirkungsweise des gegenständlichen Fersenhalters 1 ist wie folgt. In der Lage gemäß den Fig. 1 und 2 ist ein nicht dargestellter Skischuh durch den Fersenhalter 1 in bekannter Weise gegen einen Vorderbacken gedrückt, wobei der Absatz dieses Skischuhes zwischen dem Sporn 8b und dem Niederhalter 8c des Sohlenhalters in üblicher Weise gehalten wird. Wirken nun auf den Schuh in der vertikalen Ebene liegenden Kräfte, so drückt der Schuhabsatz gegen den Niederhalter 8c, wie dies durch den Pfeil Pf₁ angedeutet ist, worauf der Sohlenhalter 8 den Hebel 10 gegen die Kraft der Auslösefeder 13 um die Halteachse 9 verschwenkend drückt. Gleichzeitig gleitet die Steuerkurve 12 des Hebels 10 entlang der Steuerfläche 17 des Bauteiles 16 in der Richtung zur Oberseite des Skis 2 hin und zwar so lange bis die Nase 10a des Hebels 10 mit der Gegenrast 8a des Sohlenhalters 8 im Eingriff steht. Diese Lage ist in der Zeichnung für sich nicht veranschaulicht; die Abstützung der Nase 10a des Hebels 10 an der Gegenrast 8a des Sohlenhalters 8 dürfte dem Fachmann auch ohne weitere Erläuterungen geläufig sein. Hört die den Skischuh belastende Kraft Pf₁ zu wirken auf bis der Eingriff zwischen dem Hebel 10 und dem Sohlenhalter 8 in der vorher geschilderten Weise besteht, so drückt die Auslösefeder 13 den Hebel 10 und somit den Sohlenhalter 8 gegen den Schuhabsatz in der Richtung zur Oberseite des Skis 2 hin und der Skifahrer verbleibt in der Bindung. Wenn jedoch die Kraft Pf₁ weiter wirksam bleibt, so wird die Verrastung zwischen der Nase 10a des Hebels 10 und der Gegenrast 8a des Sohlenhalters 8 aufgehoben, der Sohlenhalter 8 schwenkt dann frei bzw. mittels der Öffnungsfeder 22 noch unterstützt hoch, wodurch der Skischuh freigegeben wird. Gegen rein seitliche Kräfte, vgl. den Pfeil Pf₂ in der Fig. 2, ist der Fersenhalter .1 durch die Rastpfanne 12a der Steuerkurve 12 gesperrt.

Wirken auf den Fersenhalter 1 gleichzeitig in der vertikalen und in der horizontalen Ebene verlaufende Kräfte, so bewirken die resultierenden Kräfte nicht nur ein Verschwenken des Hebels 10 um seine Halteachse 9, wie vorher beschrieben, es wird auch der Tragkörper 6 um den Drehzapfen 5 verschwenkt. Solange bis der vorher erwähnte Eingriff zwischen der Nase 10a des Hebels 10 und der Gegenraste 8a des Sohlenhalters 8 besteht, erfolgt nach Aufhören der Kräfte Pf₁ und Pf₂ auch ein Zurückschwenken des Tragkörpers 6 in die Lage, welche der Abfahrtsstellung entspricht. Wenn die Verrastung zwischen Hebel 10 und Sohlenhalter 8 aufgehoben wird, so schwenkt der Tragkörper 6 nach Freigabe des Skischuhes, unter Einwirkung der Rückholfeder 5a, wieder in seine Abfahrtsstellung zurück.

Zum willkürlichen Aussteigen oder Öffnen des Sohlenhalters 8 wird der Auslösehebel 23 betätigt. Hiezu kann der Auslösehebel 23 gemäß dem Doppelpfeil Pf_{f} entweder niedergedrückt oder hochgezogen werden. Derartige Einrichtungen, welche ein Auslösen sowohl auf Zug als auch auf Druck ermöglichen, sind für sich bekannt und bilden keinen Gegenstand vorliegender Erfindung. Ebenso ist es bekannt, den Auslösehebel zur Aufnahme des Endes eines Skistockes oder eines Fangriemens auszubilden.

Bei den nun folgenden Ausführungsbeispielen nach den Fig. bis 6 wurden jene Bauteile, welche mit den bereits beschriebenen identisch sind mit dem gleichen Bezugszeichen versehen ; Bauteile, welche in der Funktion identisch, in der Ausbildung jedoch unterschiedlich sind, wurden mit einem oder mit mehreren Strichen (', ", "' usw.) bezeichnet. Da die Wirkungsweise dieser Ausgestaltung im wesentlichen gleich der bereits beschriebenen ist, wurden nur die mit dem Hebel und deren zweiten Verrastung verbundenen Bauelemente gezeichnet und beschrieben. Die folgenden Fig. bis 6 stellen diesen Teil der Skibindung lediglich in einem Schnitt ähnlich der Fig. 1 dar.

In der Ausführungsform nach der Fig. 3 ist der Aufbau des Fersenhalters 1' hinsichtlich der Anordnung dessen Grundplatte 4' an der auf der Oberseite 2a des Skis 2 befestigten Führungsschiene 3 mit der bereits beschriebenen Lösung übereinstimmend. Auch hier ist in der Grundplatte 4' der Drehzapfen 5 vorgesehen, an dem nur ein angedeuteter Tragkörper 6' schwenkbar gelagert und von einer weder dargestellten noch angedeuteten Rückholfeder beaufschlagt ist. Der Hebel 10' ist um die Halteachse 9 verschwenkbar; die Steuerkurve 12' am Hebel 10' verläuft in der Richtung zur Skioberseite unter einem noch zu beschreibenden Winkel (-y). Der am Ski befestigbare Bauteil 16' ist im vorliegenden Fall an einem Widerlager 4'a befestigt, welches die Aussparung 6'a des Tragkörpers 6' nach oben hin schräg verlaufend durchsetzt. Jenes Ende des Widerlagers 4'a, welches den Bauteil 16' trägt, weicht daher von der normal zur Grundplatte 4' und zur Längsachse des Skis 2 verlaufenden Ebene um einen Winkel (a) ab. Somit schließt die Längsachse des Haltebolzens 18 einen Winkel (ß) mit der Oberseite der Grundplatte 4' ein. Zufolge der geometrischen Ausgestaltung ist theoretisch a gleich β; in der Praxis können jedoch Abweichungen entstehen. Die Rolle 19' ist hier kegelstumpfförmig gestaltet, wobei deren Steuerfläche 17', welche im Schnitt betrachtet durch die untere Begrenzungslinie dargestellt ist, den Winkel -y mit der Oberseite der Grundplatte 4' einschließt. Infolge dieser Ausgestaltung verläuft die Grundebene der Steuerkurve 12' des Hebels 10' gleichfalls um den Winkel γ geneigt zur Oberseite der Grundplatte 4'.

Dabei ist es zu beachten, daß in unterschiedlichen Lagen des Hebels 10' an dessen Steuerkurve 12' verschiedene Bereiche der Steuerfläche 17' der Rolle 19' anliegen. Die kegelstumpfförmige Rolle 19' ist zu diesem Zweck von einer Schraubendruckfeder 24' in der Richtung zum Hebel 10' hin beaufschlagt, wobei die Steuerkurve 12' des Hebels 10' mit einer parallel zur Mantelfläche der Rolle 19' verlaufenden Oberseitenausgestaltung gefertigt wird. Durch diese Ausgestaltung des Bauteils 16' und der zweiten Verriegelung des Hebels 10' ist gewährleistet, daß in jeder gesteuerten Lage des Hebels 10' zwischen der Steuerkurve 12' und der Steuerfläche 17' des Bauteils 16' eine entlang eines Flächenabschnittes erfolgende Auflage gewährleistet wird. Dies ist günstig, um einen - auf die Flächeneinheit bezogen - hohen, unerwünschten Druck, wie dies beispielsweise bei einer Linienauflage entsteht, zu vermeiden. Eine derartige Auflage entsteht jedoch nur während eines Verschwenkens des Hebels 10' ausschließlich um dessen Halteachse 9 in der vertikalen Ebene (reiner Vorwärtssturz oder willkürliches Aussteigen). In diesem Fall ist aber keine Steuerung des Hebels 10' durch dessen Steuerkurve 12' erforderlich. Die etwas komplizierte Ausgestaltung dieser Verrastungsart und die damit verbundenen höheren Herstellungskosten werden durch die besseren Reibungsverhältnisse aufgehoben.

Die Schraubendruckfeder 24' ist im vorliegenden Ausführungsbeispiel unter Zwischenschaltung einer Unterlagsscheibe 20 am Widerlager 4'a der Grundplatte 4' abgestützt. Diese Maßnahme ist günstig, weil die Auflagefläche und somit die Bemessung der Feder 24' nicht von der Gestalt und von den Abmessungen des Widerlagers 4'a abhängt. Eine solche oder ähnliche Unterlagsscheibe könnte auch an der der Feder 24' abgelegenen Seite des Widerlagers 4'a, u.z.w. zwischen dem Widerlager 4'a und dem vernieteten Kopf des Haltebolzens 18', vorgesehen sein. Hiedurch kann ein Neitkopf mit verhältnismäßig geringen Abmessungen einen sicheren Halt gewährleisten.

Der Haltebolzen 18' selbst ist im Widerlager 4'a in jedem Fall festgehalten. Dies kann beispielsweise durch die Verwendung eines Schraubenbolzens als Haltebolzen erfolgen, welcher mit einem Gewinde im Widerlager 4'a im Eingrjff steht, oder es wird der Haltebolzen 18' mit Preßsitz im Widerlager 4'a befestigt.

Die Wirkungsweise dieses Fersenhalters 1' dürfte im übrigen an Hand des ersten Ausführungsbeispieles dem Fachmann auch ohne weitere Erläuterungen geläufig sein. Aus diesem Grund wird auf eine Darstellung für einen zusammengesetzten Auslösevorgang auch in diesem Fall verzichtet.

In der Ausführungsform nach der Fig. 4 ist der Haltebolzen 18" lotrecht zur Grundplatte 4" stehend angeordnet und an dieser Grundplatte 4" z. B. mittels eines Nietkopfes 4"a gehalten. Die Ausgestaltung des Tragkörpers 6" entspricht im wesentlichen der bereits beschriebenen Ausführungsform mit dem Unterschied, daß ein bogenförmiger Schlitz 6"a im Bereich des Haltebolzens 18" vorgesehen ist, welcher Schlitz 6"a das Verschwenken des Trägkörpers 6" um den Drehzapfen 5 gewährleistet.

Am Haltebolzen 18" ist eine auf- und abschiebbare Hülse 19" angeordnet, welche Hülse 19" an ihrem freien Endbereich einen Flansch trägt oder als ein Flansch 19"a aufgeweitet ist. Mit seinem unteren, als Steuerfläche 17" ausgebildeten Bereich sitzt der Flansch 19"a an der Steuerkurve 12" des Hebels 10" auf. Konzentrisch zum Haltebolzen 18" ist weiters eine Feder 24" vorgesehen, welche die Hülse 19" in Richtung zur Skio- . berseite hin beaufschlagt und in einer Aussparung 19"b der Hülse 19" mit einem ihrer Enden abgestützt ist. Das andere Ende der Feder 24" ist an einer als Federwiderlager dienenden Unterlagsscheibe 20', welche sich ihrerseits am Kopf des Haltebolzens 18" abstützt, abgestützt. Haltebolzen 18" und Hülse 19" bilden hier den auf dem Ski fixierbaren Bauteil 16".

Die Wirkungsweise und alle weiteren Hinweise, welche in Verbindung mit der Ausführungsform nach der Fig. 3 getätigt worden sind, gelten auch für den Fersenhalter 1" nach diesem Ausführungsbeispiel. Dabei soll noch besonders hervorgehoben werden, daß durch die gebogene Ausgestaltung der Steuerfläche 17" der Hülse 19" auch schwierige Anforderungen der Steuerung bewerkstelligt werden können.

In der Ausführungsform nach der Fig. 5 ist das Rastelement als ein Gleitstück 12"' an einem nach vorn weisenden Endbereich eines wippenartig gestalteten Hebelteils 10"'₂ des hier zweiteiligen Hebels 10"' vorgesehen. Im vorliegenden Ausführungsbeispiel ist der zweite Hebelteil 10"'₂ mittels seines als Rastelement dienenden Gleitstückes 12"' in bzw. an der hier als eine Steuerkurve 19"' ausgestalteten Gegenrast des auf dem Ski fixierbaren Bauteils 16"' federnd an- bzw. aufliegend gehalten bzw. geführt. Dadurch soll veranschaulicht werden, daß zwischen Hebel 10"' und Bauteil 16"' die gleiche Relativbewegung stattfinden kann, wie bei den vorangehenden Ausführungsformen, bei denen die als Rasteiement wirksame Steuerkurve (12, 12', 12") jeweils am Hebel (10, 10', 10") und die als Gegenrast wirksame Wippe (19), Rolle (19') oder Hülse (19") am auf dem Ski fixierbaren Bauteil (16, 16', 16") vorgesehen gewesen ist.

Der erste Hebelteil 10"'₁ weist eine Aussparung 10"'₁ auf, welche vom zweiten Hebelteil 10"'₂ durchsetzt ist. Erster und zweiter Hebelteil 10"'₁, 10"'₂ sind an der gemeinsamen Halteachse 9 gelagert. Dabei ist der dem als Rastelement dienenden Gleitstück 12"' entlegene Endbereich des zweiten Hebelteils 10"'₂ mittels einer Schraubendruckfeder 24"' am Tragkörper 6"' abgestützt. Auf diese Weise ist der gesamte Hebel 10"' am auf dem Ski fixierbaren Bauteil 16"' federnd abgestützt, wodurch eine ähnliche Wirkung, wie in Verbindung mit de vorangehenden Ausführungsbeispielen beschrieben wurde, erzielt wird.

Zur Bestimmung der Lage der Feder 24"' ist diese einerends in einer als Sitz 6"'c dienenden Ausnehmung des Tragkörpers 6"' gelagert und anderends an einem Fortsatz 10"'₂C des zweiten Hebelteils 10"'₂ zentriert geführt und am letzteren gleichzeitig abgestützt.

Der weitere Aufbau und die Wirkungsweise dieses Fersenhalters 1"' entspricht ansonsten der bereits beschriebenen. Diese Gestalt zeichnet sich durch eine gewisse Unabhängigkeit des Rastelementes und der Gegenrast vom Hebel aus, wobei der Hebel selbst die Steuerungen durch das Rastelement und durch die Gegenrast ebenso erfährt wie in den vorangehenden Ausführungsbeispielen.

Im Ausführungsbeispiel nach der Fig. 6 ist der Hebel 10'^{v}, ähnlich wie im vorangehenden Ausführungsbeispiel zweiteilig ausgebildet, wobei der erste und der zweite Hebelteil 10^{IV}₁ bzw. 10^{IV}₂ auch hier an der gemeinsamen Halteachse 9 schwenkbar und relativ zueinander fix angeordnet sind. Der zweite Hebelteil 10^{IV}₂ trägt in diesem Fall an seinem einen Endbereich die mit der auf dem Ski fixierbaren Bauteil 16^{IV} vorgesehene Rolle 19^{IV} zusammenwirkende Steuerkurve 12^{IV} und ist, bezogen auf die Halteachse 9, als ein einarmiger Hebel ausgebildet. Der so gestaltete zweite Hebelteil 10^{IV}₂ umgreift mit seinem anderen, der Steuerkurve 12^{IV} abgelegenen Endbereich, der eine nach vorne offene Aussparung 10^{IV}_{2b} aufweist, den ersten Hebelteil 10^{IV}₁. Dabei weist der als ein einarmiger Hebel gestaltete zweite Hebelteil 10^{IV}₂ einen Fortsatz 10^{IV}_{2c} auf, welcher als eine federnde Stütze 24^{IV} ausgebildet ist, der bzw. die sich etwa vom mittleren, unteren Bereich des zweiten Hebelteils 10^{IV}₂ in der Richtung zur Halteachse 9 hin gekrümmt (bogenartig) erstreckt und beispielsweise am nach vorne weisenden Bereich des Tragkörpers 6^{IV} abgestützt ist. Somit entsteht auch in diesem Fall ein wippenartiges Gebilde.

Der auf dem Ski befestigbare Bauteil 16^{IV} ist - ähnlich wie beim ersten Ausführungsbeispiel nach den Fig. 1 und 2 - aus dem Material der Grundplatte 4'^{v} ausgebildet und durchsetzt eine Aussparung 6'^{v}a des Tragkörpers 6'^{v}. Die Gegenrast ist im vorliegenden Ausführungsbeispiel als eine Rolle 19'^{v} ausgebildet, welche an einem im auf dem Ski befestigbaren Bauteil 16'v festgehaltenen Haltebolzen 18'^{v} gelagert ist. Dabei ist die Außenfläche der Rolle 19'^{v} als eine Steuerfläche 17^{iv} wirksam.

Die Wirkungsweise und alle weiteren Hinweise, welche in Verbindung mit den vorangehenden Ausführungsformen im allgemeinen getätigt worden sind, gelten auch für den Fersenhalter 1^{1v} nach diesem Ausführungsbeispiel.

Die Erfindung ist nicht auf die dargestellten Ausführungsbeispiele beschränkt. Es gibt weitere Abwandlungen, ohne den Schutzumfang zu verlassen. Insbesondere können beschriebene Einzelheiten der einen oder der anderen Ausführungsform mit entsprechender Anpassung in einer anderen Ausgestaltung Verwendung finden. Beispielsweise kann die als Raste wirksame Rolle nach der Fig. 6 auch am Hebelarm nach der Fig. 5 verwendet werden oder man kann den auf dem Ski fixierbaren Bauteil gemäß der Fig. 6 mit einem Gleitstück ähnlich der Ausführungsform nach der Fig. 5, versehen. Man kann auch das Rastelement und die Gegenrast örtlich insofern untereinander austauschen als die Steuerkurve am Hebel und das Rastelement mit oder ohne Rolle - am auf dem Ski fixierbaren Bauteil vorgesehen wird. Auch die Ausgestaltung der einzelnen Federtypen ist nicht an ein Ausführungsbeispiel gebunden ; man kann weiters Schraubendruckfedern oder die federnde Stütze durch eine andere Art von Federn, beispielsweise durch Tellerfedern, ersetzen.

Der auf dem Ski fixierbare Bauteil kann nicht nur, wie beschrieben wurde, aus dem Material der Grundplatte ausgestaltet sein ; man kann auch gesonderte Lagerböcke verwenden, etwa wie in der Fig. gezeigt und anhand dieser Fig. beschrieben worden ist. Ein solches Bauelement wird dann an der Grundplatte des Fersenhalters z. B. mittels Nieten befestigt oder angeschweißt. Eine solche Maßnahme ist zwar arbeitsaufwendiger als ein anhand der Fig. 1 beschriebener Stanzvorgang, kann jedoch u. U., wenn beispielsweise die Grundplatte nicht geschwächt werden soll, vorteilhaft sein. Die Art der Befestigung eines solchen Bauelementes dürfte für den Fachmann ohne weitere Erläuterungen geläufig sein.

## Patentansprüche

1. Fersenniederhalter (1-1^{IV}) für eine Sicherheitsskibindung mit einem um eine Querachse (7) und eine Hochachse (5) schwenkbaren Sohlenhalter (8), welcher durch erst bei Überwindung vorbestimmter Höhen- bzw. Seitenauslösekräfte nachgebende, jeweils aus einem Rastelement (10a ; 12-12^{IV}) und einer Gegenrast (8a ; 19-19'^{V}) bestehende Verrastungen in seiner den Schuh haltenden Normallage gehalten ist und bei dem die sich aus dem gleichzeitigen Auftreten von Höhen- und Seitenauslösekräften ergebende wirksame Auslösekraft mit fortschreitender Änderung der Belastungsrichtung von der Vertikalen bis zu einer vorgegebenen Grenze abnimmt, wobei die beiden Rastelemente (10a ; 12-12^{IV}) an einem schwenkbaren Hebel (10) voneinander örtlich getrennt vorgesehen sind, und das gegen Höhenauslösekraft wirksame Rastelement (10a) mit einer am hinteren Bereich des Sohlenhalters vorgesehenen Gegenrast (8a) die erste Verrastung bildet, und das gegen Seitenauslösekräfte wirksame Rastelement (12-12'^{v}) mit einer weiteren Gegenrast (19-19'^{v}) welche an einem mit dem Ski (2) fixierbaren Bauteil (16-16'^{v}) vorgesehen ist, die zweite Verrastung bildet, und wobei der Hebel (10) an einer parallel zur Querachse (7) des Sohlenhalters (8) verlaufenden Halteachse (9) gelagert ist, welche ihrerseits in einem Tragkörper (6) angeordnet ist, welcher um einen die Hochachse bildenden, in einer Grundplatte (4) der Bindung verankerten Drehzapfen (5), gegebenfalls gegen die Kraft einer Rückholfeder (5a), verschwenkbar ist und welcher Hebel (10) an 'seiner dem für die Höhenauslösung vorgesehenen Rastelement (10a) abgewandten Seite eine Stützfläche für eine Auslösefeder (13) aufweist, dadurch gekennzeichnet, daß entweder das am Hebel (10"'; 10^{IV}) vorgesehene Rastelement (12"', 12^{IV}) durch zumindest ein elastisches Element (24"', 24^{IV}) beaufschlagt an der Gegenrast (19"', 19^{IV}) des auf dem Ski fixierbaren Bauteils (16"', 16'^{v}) federnd abgestützt ist, oder die Gegenrast (19, 19', 19") des auf dem Ski (2) fixierbaren Bauteils (16, 16', 16") relativ zu einer skifixen Halterung (4a, 18 ; 4'a, 18' ; 4"a, 18") dieses Bauteils in Schließrichtung dieser Verrastung hin am Rastelement (12, 12', 12") des Hebels (10, 10', 10") federnd (Feder 24, 24', 24") abgestützt ist, wobei sowohl das Rastelement (12-12^{IV}) als auch die Gegenrast (19-19'^{v}) jeweils für die Seitenauslösung vorgesehen sind.

2. Fersenhalter nach Anspruch 1, dadurch gekennzeichnet, daß der auf dem Ski (2) fixierbare Bauteil (16-16'^{v}) vor dem Drehzapfen (5) für den Tragkörper (6-6'^{v}) des Fersenhalters (1-1^{IV}) angeordnet ist, an dessen dem Tragkörper (6-6^{IV}) abgewandten Bereich die von einer Steuerfläche (17, 17', 17"), einer Wippe (19), Rolle (19') oder Hülse (19") gebildete Gegenrast für die Seitenauslösung vorgesehen ist, und daß die Wippe (19), Rolle (19') oder Hülse (19") unter Zwischenschaltung zumindest einer Feder (24, 24', 24") am auf dem Ski (2) fixierbaren Bauteil (16, 16', 16") federnd abgestützt ist.

3. Fersenhalter nach Anspruch 1 oder 2, dadurch gekennzeichnet, daß der auf dem Ski (2) fixierbare Bauteil einen Haltebolzen (18, 18', 18") aufweist, welcher Haltebolzen an zumindest einem aus einem aufgebogenen Teil der Grundplatte (4, 4', 4") gebildeten Widerlager (4a, 4'a), an Lagerstellen (4'a) oder an einem gesonderten bindungsfesten Widerlager od. dgl. befestigt ist und die (Wippe (19), Rolle (19') oder Hülse (19")) trägt, daß am Hebel (10, 10', 10") eine das Rastelement bildende Steuerkurve (12, 12', 12") vorgesehen ist, welche Steuerkurve (12, 12', 12"), wie an sich bekannt, sich im wesentlichen quer zur Skilängsachse erstreckt und eine Rastpfanne (12a) zur seitlich gesperrten Aufnahme der ihr zugeordneten Gegenrast (Wippe (19), Rolle (19') oder Hülse (19")) für die Abfahrt aufweist und anschließend an die Rastpfanne (12a) in beiden Richtungen zu den beiden Seitenkanten des Skis hin verlaufend mit Kurvenabschnitten (12bᵢ, 12ba) für eine gesteuerte Drehsturzauslösung ausgestattet ist (Fig. 1-4).

4. Fersenhalter nach Anspruch 3, dadurch gekennzeichnet, daß der Haltebolzen (18) in einer parallel zur Skioberseite verlaufenden Ebene liegt, sich im wesentlichen normal zur Skilängsachse erstreckt, daß an diesem Haltebolzen (18) eine Wippe (19) gelagert ist, deren einer Endbereich die als Gegenrast wirksame Steuerfläche (17) trägt, und daß die Wippe (19) an dem am Ski (2) fixierbaren Bauteil (16) mittels einer Schenkelfeder (24) beaufschlagt gelagert ist (Fig. 1 u. 2).

5. Fersenhalter nach Anspruch 4, dadurch gekennzeichnet, daß die Oberseite des auf dem Ski (2) fixierbaren Bauteils (16) als ein Anschlag für die als zweiarmiger Hebel gestaltete Wippe (19) ausgebildet ist, welcher deren Verschwenkvermögen begrenzt.

6. Fersenhalter nach Anspruch 1 oder 2, dadurch gekennzeichnet, daß der Haltebolzen (18') mit der Skioberseite (2a) einen Winkel (ß) einschließt und daß am Haltebolzen (18') eine als eine kegelstumpfförmige Rolle (19') ausgebildete Gegenrast angeordnet ist, welche durch eine in Längsrichtung des Bolzens (18') wirksame Schraubenfeder (24') beaufschlagt ist (Fig. 3).

7. Fersenhalter nach Anspruch 6, dadurch gekennzeichnet, daß die Feder (24') mit ihrem einen Ende unmittelbar an der Basis der kegelstumpfförmigen Rolle (19') und mit ihrem anderen Ende, vorzugsweise unter Zwischenschaltung einer Unterlagsscheibe (20), am Widerlager (4'a) abgestützt ist (Fig. 3).

8. Fersenhalter nach Anspruch 1 oder 2, dadurch gekennzeichnet, daß der Bolzen (18") an der Grundplatte (4") hochstehend, im wesentlichen lotrecht zu dieser angeordnet und in der Grundplatte (4") befestigt, beispielsweise vernietet ist, daß als Gegenrast eine am Bolzen (18") auf-und abschiebbare Hülse (19") vorgesehen ist, welche Hülse (19") an ihrem der Grundplatte (4") abgelegenen, freien Endbereich einen Flansch trägt oder flanschartig (19"a) aufgebreitet ist, wobei der untere Teilbereich dieses Flansches (19"a) auf der das Rastelement bildende Steuerkurve (12") des Hebels (10") aufsitzt, und daß die Hülse (19") von einer Feder (24") beaufschlagt ist, welche zwischen der Oberseite der Hülse (19") und der Unterseite des Kopfes des Bolzens (18") angeordnet ist (Fig. 4).

9. Fersenhalter nach Anspruch 8, dadurch gekennzeichnet, daß in der Oberseite der Hülse (19") eine Aussparung (19"b) ausgebildet ist, welche , einen Sitz für die Feder (24") bildet, wobei das andere Ende der Feder (24") unter Zwischenschaltung einer Unterlagsscheibe (20') am Kopfteil des Haltebolzens (18") abgestützt ist.

10. Fersenhalter nach Anspruch 1, dadurch gekennzeichnet, daß der Hebel (10"') aus zwei, an der gemeinsamen Halteachse (9) schwenkbar gelagerten Hebelteilen (10"'₁, 10"'₂) besteht, wobei der erste Hebelteil (10"'₁) das mit der am Sohlenhalter (8) vorgesehenen Gegenrast (8a) zusammenwirkende Rastelement (Nase 10"'a) trägt und von der Auslösefeder (13) beaufschlagt ist, und der zweite Hebelteil (10"'₂), bezogen auf die Halteachse (9), als ein zweiarmiger Hebel wippenartig ausgebildet ist, daß das Rastelement als ein Gleitstück (12"') an einem Endbereich des wippenartigen Hebelteils (10"'₂) vorgesehen oder als ein Gleitstück (12"') dieses Hebelteils (10"'₂) ausgebildet ist, welcher Hebelteil (10"'₂) an seinem anderen Endbereich unter Zwischenschaltung einer Feder (24"'), am Tragkörper (6"') abgestützt ist, wobei der nach vorne weisende Bereich des Tragkörpers (6"') vom auf dem Ski (2) fixierbaren Bauteil (16"') übergriffen ist, und daß der zweite Hebelteil (10"'₂) mit seinem das Gleitstück (12"') aufweisenden Endbereich - und somit der gesamte Hebel (10"') - am auf dem Ski (2) fixierbaren Bauteil (16"') federnd abgestützt ist.

11. Fersenhalter nach Anspruch 10, dadurch gekennzeichnet, daß der erste Hebelteil (10"'₁) des Hebels (10"') eine in Skilängsrichtung verlaufende Aussparung (10"'₁b) aufweist, wobei der wippenartige (zweite) Hebelteil (10"'₂) an der gemeinsamen Halteachse (9), diese Aussparung (10"'₁b) durchsetzend, angeordnet ist.

12. Fersenhalter nach Anspruch 10 oder 11, dadurch gekennzeichnet, daß der zweite Hebelteil (10"'₂) an seinem die Feder (24"') aufweisenden Ende einen nach unten hin gerichteten Fortsatz (10"'₂c) aufweist, welcher als eine Zentrierung für die Feder (24"') dient, und daß der Tragkörper (6"') eine als ein Sitz (6"'c) ausgebildete Ausnehmung zur Aufnahme des anderen Endes der Feder (24"') aufweist.

13. Fersenhalter nach Anspruch 1, dadurch gekennzeichnet, daß der zweite Hebelteil (10^{IV}₂) bezogen auf die Halteachse (9) des zweiteiligen Hebels (10^{IV}), um welche er schwenkbar ist, als ein einarmiger Hebel mit einem Fortsatz (10^{IV}₂c) ausgebildet ist, wobei der zweite Hebelteil (10^{IV}₂), der eine nach vorne offene Aussparung (10^{IV}₂b) aufweist, mit seinem der Halteachse (9) zugewandten (Lager-)Bereich den ersten Hebelteil (10^{IV}₂) umgreift und der freie Endbereich dieses zweiten Hebelteils (10^{IV}₂) die als Rastelement wirksame Steuerkurve (12^{IV}) trägt, welche von unten her in eine am auf dem Ski fixierbaren Bauteil (16^{IV}) ausgebildete Gegenrast greift und an diese anliegt, und wobei der Fortsatz (10^{IV}₂c) als ein am Tragkörper (6^{IV}) abgestütztes, vorzugsweise aus dem Material des zweiten Hebelteils gestaltetes, federndes Element (Stütze 24^{IV}) ausgebildet ist (Fig. 6).

14. Fersenhalter nach Anspruch 13, dadurch gekenzeichnet, daß das federnde Element (24^{IV}) als ein von oben nach unten und von hinten nach vorn weisendes gebogenes (gekrümmtes) Gebilde ausgestaltet ist, dessen Querschnitt beginnend vom Anschlußbereich an den einarmigen Hebel (10₂^{IV}) vorzugsweise konstant ist.

## Claims

1. A heel clamp (1-1^{IV}) for a safety ski binding, comprising a sole retainer (8) mounted for pivotal displacement about a transverse axis (7) and an upright axis (5) and being retained in its boot- retaining normal position by locking means each consisting of a locking element (10a ; 12-12'^{v}) and a cooperating detent (8a ; 19-19^{IV}) and adapted to yield only after overcoming predetermined vertical and lateral release forces, respectively, the effective release force resulting from the simultaneous occurrence of vertical and lateral release forces decreasing to a pre-established limit in response to progressive change of the direction of the load from the vertical, the two locking elements (10a; 12-12'^{v}) being provided at spaced locations on a pivotable lever (10), the locking element (10a) opposing the vertical release force coperating with a detent (8a) provided at a rear portion of said sole retainer to form a first locking means, the locking element (12-12^{IV}) opposing the lateral release force cooperating- with a further detent (19-19^{IV}) provided on a structural member (16-16'^{v}) adapted to be fixed to the ski (2), to form the second locking means, said lever (10) being mounted on a mounting axis (9) extending parallel to said transverse axis (7) of said sole retainer (8), said mounting axis itself being disposed in a carrier body (6) mounted for pivotal displacement, possibly against the force of a return spring (5a), about a mounting pin (5) anchored in a base plate (4) of the binding and forming said upright axis, the side of said lever (10) facing away from the vertical-release locking element (10a) being provided with a support surface for a release spring (13), characterized in that either the locking element (12"', 12'^{v}) provided on said lever (10"', 10'^{v}) is biased by at least one resilient element (24"', 24^{IV}) into resilient engagement with the detent (19"', 19^{IV}) of said structural member (16"', 16^{IV}) adapted to be fixed to said ski, or said detent (19, 19', 19") of said structural member (16, 16', 16") adapted to be fixed on said ski is resiliently (spring 24, 24', 24") biased into engagement with said locking element (12, 12', 12") of said lever (10, 10', 10") in the closing direction of said locking means relative to a fixedly mounted support (4a, 18 ; 4'a, 18' ; 4"a, 18") of said structural member, said locking element (12-12'^{v}) as well as said detent (19-19^{IV}) being each provided for the lateral release function.

2. A heel clamp according to claim 1, characterized in that structural member (16-16'^{v}) adapted to be fixed on said ski (2) is disposed forwards of said mounting pin (5) for said carrier body (6-6^{IV}) of said heel clamp (1-1^{IV}), the portion of which facing away from said carrier body (6-6^{IV}) being provided with said lateral release detent formed as a control surface (17, 17', 17"), a rocker arm (19), a roller (19'), or a bushing (19"), and that said rocker arm (19), said roller (19') or said bushing (19") is resiliently engaged with said structural member (16, 16', 16") adapted to be fixed on said ski (2), by the interposition of at least one spring (24, 24', 24").

3. A heel clamp according to claim 1 or 2, characterized in that said structural member adapted to be fixed on said ski (2) comprises a mounting bolt (18, 18', 18") secured to at least one counterbearing (4a, 4'a) formed of an upwards bent portion of the base plate (4, 4', 4"), to bearing portions (4'a), or to a separate counterbearing or the like secured to the binding, and carries said rocker arm (19), said roller (19') or said bushing (19"), said lever (10, 10', 10") being provided with a control curve (12, 12', 12") forming said locking element, said control curve (12, 12', 12"), as perse known, extending substantially transversely of the longitudinal axis of the ski and including a locking recess (12a) for the laterally locked retention therein of the associated detent member (rocking arm 19, roller 19', bushing 19") in the downhill running position, and being formed with curved sections (12bᵢ, 12bo for a controlled torsional release function extending from said locking recess (12a) in both directions towards the side edges of said ski (fig. 1-4).

4. A heel clamp according to claim 3, characterized in that said mounting bolt (18) extends in a plane extending parallel to the upper surface of the ski, and is directed substantially normal to the longitudinal axis of the ski, a rocker arm (19) being mounted on said mounting bolt (18), one end portion of said rocker arm carrying the control surface (17) acting as said detent, said rocker arm (19) being mounted on said structural member (16) adapted to be fixed on said ski (2), and biased by a torsion spring (figs. 1 and 2).

5. A heel clamp according to claim 4, characterized in that the upper surface of said structural member (16) adapted to be fixed on said ski (2) is formed as a stop for limiting the pivotal displacement of said rocker arm (19) formed as a two-armed lever.

6. A heel clamp according to claim 1 or 2, characterized in that said mounting bolt (18') includes an angle (β) with the upper surface (2a) of said ski, and that said mounting bolt (18') carries a detent member formed as a frustoconical roller (19') and biased by a spring (24') acting in the longitudinal direction of said bolt (18') (fig. 3).

7. A heel clamp according to claim 6, characterized in that said spring (24') has one of its ends directly engaged with the base of said frustoconical roller (19'), and its other end, preferably with the interposition of a washer (20), with said counterbearing (4'a) (fig. 3).

8. A heel clamp according to claim 1 or 2, characterized in that said bolt (18") is secured, as by riveting, in said base plate (4") so as to extend substantially vertically upwards therefrom, and that said detent member is provided in the form of a bushing (19") displaceable up- and downwards on said bolt (18"), the free end portion of said bushing (19") facing away from said base plate (4") carrying a flange or being enlarged in the shape of a flange (19"a), the lower portion of said flange (19"a) resting on the control curve (12") of said lever (10") forming said locking element, said bushing (19") being biased by a spring (24") disposed between the top surface of said bushing (19") and the lower surface of the head of said bolt (18") (fig. 4).

9. A heel clamp according to claim 8, characterized in that the top surface of said bushing (19") is formed with a recess (19"b) acting as a seat for said spring (24"), the other end of said spring (24") being supported by the head portion of said mounting bolt (18") with the interposition of a washer (20').

10. A heel clamp according to claim 1, characterized in that said lever (10"') consists of two lever portions (10"'ᵢ, 10"'₂) pivotally mounted on the common mounting axis (9), the first lever portion (10"'₁) carrying the locking element (lug 10"'a) cooperating with the detent member (8a) provided on said sole retainer (8), and being engaged by said release spring (13), the second lever portion (10"'0 being formed, with respect to said mounting axis (9), as a two-armed rocking lever, said locking element being provided in the form of a sliding member (12"') on one end portion of said rocking arm lever portion (10"'0 or being formed as a sliding member (12"') of said lever portion (10"'₂), the other end portion of said lever portion (10"'₂) being supported on said carrier body (6"') with the interposition therebetween of a spring (24"'), the forwards facing portion of said carrier body (6"') being engaged from above by said structural member (16"') adapted to be fixed on said ski (2), and that said second lever portion (10"'₂) has its end portion provided with said sliding member (12"') - and thus the lever (10"') as a whole - resiliently supported on said structural member (16"') adapted to be fixed on said ski (2).

. 11. A heel clamp according to claim 10, characterized in that said first lever portion (10"'₁) of said lever (10"') is formed with a recess (10"'₁b) extending in the longitudinal direction of the ski, said rocker arm (second) lever portion (10"'₂) being disposed on said common mounting axis (9) so as to extend through said recess (10"'₁b).

12. A heel clamp according to claim 10 or 11, characterized in that the end portion of said second lever portion (10"'₂) provided with said spring (24"') is formed with a downwards directed projection (10"'_{2C}) acting as a centering means for said spring (24"'), and that said carrier body (6"') is formed with a recess acting as a seat (6"'c) for receiving the other end of said spring (24"').

13. A heel clamp according to claim 1, characterized in that, with respect to said mounting axis (9) about which said two-part lever (10^{IV}) is pivotable, the second lever portion (10^{IV}₂) is formed as a one-armed lever having a projecting portion (10^{IV}₂c), said second lever portion (10^{IV}₂) having a forwards opening recess (10^{IV}₂b), its (bearing) portion adjacent said mounting axis (9) stradding the first lever portion (10^{IV}₁), and the free end portion of this second lever portion (10^{IV}₂) carrying the control curve (12^{IV}) acting as said locking element and being engaged from below with a detent portion formed on said structural member (16'^{v}) adapted to be fixed on the ski, said projecting portion (10^{IV}_{2C}) being formed as a resilient element (leg 24'^{v}) supported on said carrier body (6'^{v}) and preferably formed of the material of said second lever portion.

14. A heel clamp according to claim 13, characterized in that said resilient element (24^{IV}) is formed as a bent (arcuate) member extending downwards from above and forwards from the rear and preferably having a constant cross-sectional area throughout from its connection to said one-armed lever (10^{IV}).

## Revendications

1. Abaisse-talon (1-1'^{v}) pour une fixation de sécurité de skis, présentant un cale-semelle (8) pouvant pivoter autour d'un axe transversal (7) et d'un axe vertical (5), qui est maintenu dans sa position normale, retenant la chaussure, par l'intermédiaire de systèmes à déclic qui consistent à chaque fois en un élément encliquetable (10a ; 12; 12^{IV}) et en un cran d'encliquetage complémentaire (8a ; 19-19^{IV}) et cèdent seulement lorsque sont surmontées des forces prédéterminées de déclenchement respectivement vertical ou latéral, et dans lequel la force de déclenchement efficace résultant de l'occurrence simultanée de forces de déclenchement vertical et latéral décroît au fur et à mesure que la direction de la charge varie, de la verticale jusqu'à une limite prédéterminée, les deux éléments encliquetables (10a ; 12-12^{IV}) étant prévus avec séparation locale l'un de l'autre sur un levier pivotant (10), et l'élément encliquetable (10a) agissant à l'encontre d'une force de déclenchement vertical formant le premier système à déclic avec un cran d'encliquetage complémentaire (8a) prévu dans la région postérieure du cale-semelle, et l'élément encliquetable (12-12^{IV}) agissant à l'encontre de forces de déclenchement latéral formant le second système à déclic avec un autre cran d'encliquetage complémentaire (19-19'^{v}) prévu sur une pièce constitutive (16-16'^{v}) pouvant être fixée au ski (2), le levier (10) étant monté sur un axe de retenue (9) s'étendant parallèlement à l'axe transversal (7) du cale-semelle (8) et disposé, à son tour, dans un corps'de support (6) qui peut pivoter, éventuellement à l'encontre de la force d'un ressort de rappel (5a), autour d'un tourillon (5) formant l'axe vertical et ancré dans une plaque de base (4) de la fixation, ledit levier (10) présentant, sur son côté tourné à l'opposé de l'élément encliquetable (10a) prévu pour le déclenchement vertical, une surface d'appui pour un ressort de déclenchement (13), caractérisé par le fait que l'élément encliquetable (12"', 12^{IV}) prévu sur le levier (10"', 10^{IV}) prend appui élastiquement, sous l'action d'au moins un élément élastique (24"', 24^{IV}), contre le cran d'encliquetage complémentaire (19"', 9^{IV}) de la pièce constitutive (16"', 16^{IV}) pouvant être fixée sur le ski, ou bien le cran d'encliquetage complémentaire (19, 19', 19") de la pièce constitutive (16, 16', 16") pouvant être fixée sur le ski (2) prend appui élastiquement (ressort 24, 24', 24") contre l'élément encliquetable (12, 12', 12") du levier (10, 10', 10") par rapport à un support (4a, 18 ; 4'a, 18' ; 4"a, 18") de cette pièce constitutive, assujetti au ski, dans la direction de fermeture de ce système à déclic, tant l'élément encliquetable (12-12^{IV}) que le cran d'encliquetage complémentaire (19-19^{IV}) étant à chaque fois prévus pour le déclenchement latéral.

2. Crampon de talon selon la revendication 1, caractérisé par le fait que la pièce constitutive (16-16^{IV}) pouvant être fixée sur le ski (2) est située devant le tourillon (5) pour le corps de support (6-6^{IV}) du crampon de talon (1-1^{IV}) dans la région, tournée à l'opposé du corps de support (6-6^{IV}), duquel est prévu le cran d'encliquetage complémentaire pour le déclenchement latéral, formé par une surface de commande (17, 17', 17"), par une bascule (19), par un galet (19') ou par une douille (19") ; et par le fait que la bascule (19), le galet (19') ou la douille (19") prend appui élastiquement, avec interposition d'au moins un ressort (24, 24', 24"), sur la pièce constitutive (16,16', 16") pouvant être fixée sur le ski (2).

3. Crampon de talon selon la revendication 1 ou 2, caractérisé par le fait que la pièce constitutive pouvant être fixée sur le ski (2) présente un tenon de retenue (18, 18', 18"), ce tenon de retenue est fixé à au moins une contre-butée (4a, 4'a) formée par une partie cintrée de la plaque de base (4, 4', 4"), à des zones de portée (4'a) ou à une contre-butée séparée solidaire de la fixation, ou à un organe analogue, et porte la bascule (19), le galet (19') ou la douille (19") ; et par le fait qu'il est prévu, sur le levier (10, 10', 10"), une came de commande (12, 12', 12") formant l'élément encliquetable, cette came de commande (12, 12', 12") s'étendant, d'une manière connue en soi, sensiblement perpendiculairement à l'axe longitudinal du ski, présentant une cuvette d'encliquetage (12a) destinée à recevoir avec verrouillage latéral, en vue du départ, le cran complémentaire qui lui est associé (bascule 19, galet 19' ou douille 19"), et étant équipée, dans la continuité de la cuvette d'encliquetage (12a), de régions curvilignes (12b1, 12b₂) s'étendant dans les deux directions vers les deux carres du ski, pour un déclenchement commandé en cas de « soleil » (figures 1-4).

4. Crampon de talon selon la revendication 3, caractérisé par le fait que le tenon de retenue (18) se trouve dans un plan s'étendant parallèlement à la face supérieure du ski, sensiblement perpendiculairement à l'axe longitudinal de ce ski ; par le fait qu'une bascule (19) est montée sur ce tenon de retenue (18), bascule dont une région extrême porte la surface de commande (17) faisant fonction de cran complémentaire ; et par le fait que la bascule (19) est montée sur la pièce constitutive (16) pouvant être fixée sur le ski (2), en étant soumise à l'action d'un ressort à branches (24) (figures 1 et 2).

5. Crampon de talon selon la revendication 4, caractérisé par le fait que la face supérieure de la pièce constitutive (16) pouvant être fixée sur le ski (2) est réalisée sous la forme d'une butée pour la bascule (19) conçue en tant que levier à deux bras, qui limite la faculté de pivotement de cette dernière.

6. Crampon de talon selon la revendication 1 ou 2, caractérisé par le fait que le tenon de retenue (18') forme un angle (ß) avec la face supérieure (2a) du ski ; et par le fait qu'un cran complémentaire réalisé sous la forme d'un galet tronconique (19') est situé sur le tenon de retenue (18'), ce cran complémentaire étant soumis à l'action d'un ressort hélicoïdal (24') agissant dans le sens longitudinal du tenon (18') (figure 3).

7. Crampon de talon selon la revendication 6, caractérisé par le fait que le ressort (24') prend appui par l'une de ses extrémités directement contre la base du galet tronconique (19'), et par son autre extrémité sur la contre-butée (4'a), de préférence avec interposition d'une rondelle de calage (20) (figure 3).

8. Crampon de talon selon la revendication 1 ou 2, caractérisé par le fait que le tenon (18"), dressé à la verticale sur la plaque de base (4"), est disposé sensiblement perpendiculairement à cette dernière et est fixé, par exemple riveté dans la plaque de base (4") ; par le fait qu'une douille (19") pouvant aller et venir sur le tenon (18") est prévue en tant que cran complémentaire, cette douille (19") portant une collerette ou étant élargie en forme de collerette (19"a) dans sa région extrême libre tournée à l'opposé de la plaque de base (4"), la région partielle inférieure de cette collerette (19"a) reposant sur la came de commande (12") du levier (10") formant l'élément encliquetable ; et par le fait que la douille (19") est soumise à l'action d'un ressort (24") qui est intercalé entre la face supérieure de la douille (19") et la face inférieure de la tête du tenon (18") (figure 4).

9. Crampon de talon selon la revendication 8, caractérisé par le fait qu'une échancrure (19"b) pratiquée dans la face supérieure de la douille (19") forme un siège pour le ressort (24"), l'autre extrémité du ressort (24") prenant appui contre la partie de tête du tenon de retenue (18"), avec interposition d'une rondelle de calage (20').

10. Crampon de talon selon la revendication 1, caractérisé par le fait que le levier (10"') se compose de deux parties de levier (10"'ᵢ, 10"'₂) montées pivotantes sur l'axe commun de retenue (9), la première partie de levier (10"'ᵢ) portant l'élément encliquetable (bec 10"'a) qui coopère avec le cran complémentaire (8a) prévu sur le cale-semelle (8) et étant soumise à l'action du ressort de déclenchement (13), et la seconde partie de levier (10"'₂) étant réalisée à la manière d'une bascule, par rapport à l'axe de retenue (9), sous la forme d'un levier à deux bras ; par le fait que l'élément encliquetable est prévu en tant que pièce coulissante (12"') dans une région extrême de la partie de levier (10"'₂) du type bascule, ou bien est réalisé sous la forme d'une pièce coulissante (12"') de cette partie de levier (10"'₂), cette partie de levier (10"'₂) prenant appui par son autre région extrême contre le corps de support (6"') avec interposition d'un ressort (24"'), la région du corps de support (6"') qui est dirigée vers l'avant étant coiffée par la pièce constitutive (16"') pouvant être fixée sur le ski (2) ; et par le fait que la seconde partie de levier (10"'₂) prend appui élastiquement, par sa région extrême présentant la pièce coulissante (12"') - et par conséquent tout le levier (10"') -, sur la pièce constitutive (16"') pouvant être fixée sur le ski (2).

11. Crampon de talon selon la revendication 10, caractérisé par le fait que la première partie (10'''₁) du levier (10"') présente une échancrure (10"'ᵢb) s'étendant dans le sens longitudinal du ski, la (seconde) partie de levier (10"'₂) du type bascule étant disposée sur l'axe commun de retenue (9) qui traverse cette échancrure (10"'₁b).

12. Crampon de talon selon la revendication 10 ou 11, caractérisé par le fait que la seconde partie de levier (10"'₂) présente, à son extrémité munie du ressort (24"'), un appendice (10"'_{2C}) dirigé vers le bas et servant de centrage pour le ressort (24"') ; et par le fait que le corps de support (6"') comporte un évidement réalisé sous la forme d'un siège (6"'c), en vue de recevoir l'autre extrémité du ressort (24"').

13. Crampon de talon selon la revendication 1, caractérisé par le fait que la seconde partie de levier (10^{IV}₂) est réalisée, par rapport à l'axe de retenue (9) du levier (101V) en deux parties autour duquel elle peut pivoter, sous la forme d'un levier à bras unique comportant un appendice (10^{IV}_{2C}), cette seconde partie de levier (10^{IV}₂) comportant une échancrure (10^{IV}₂b) ouverte vers l'avant, entourant la première partie de levier (10^{IV}₁) par sa zone (de portée) tournée vers l'axe de retenue (9), et la région extrême libre de cette seconde partie de levier (10^{IV}₂) portant la came de commande (121V) qui agit en tant qu'élément encliquetable, qui s'engage par en bas dans un cran complémentaire ménagé sur la pièce constitutive (16^{IV}) pouvant être fixée sur le ski et est appliquée contre ce cran, et l'appendice (10^{IV}_{2C}) étant réalisé sous la forme d'un élément élastique (soutien 24^{IV}) prenant appui contre le corps de support (6^{IV}) et constitué, de préférence, par le matériau de la seconde partie de levier (figure 6).

14. Crampon de talon selon la revendication 13, caractérisé par le fait que l'élément élastique (24^{IV}) est conçu sous la forme d'un ensemble cintré (arqué) qui est dirigé en haut en bas et de l'arrière vers l'avant, et dont la section est de préférence constante à partir de la zone de raccordement au levier (10₂^{IV}) à bras unique.
